# FASCICULE DE BREVET EUROPEEN

(11) **EP 3 047 198 B1**
(45) Date de publication et mention de la délivrance du brevet: **25.04.2018**
(21) Numéro de dépôt: 14777714.8
(22) Date de dépôt: 05.09.2014
(51) Int. Cl.: F17C 13/08

(54) **DISPOSITIF DE FOURNITURE DE GAZ**
GASZUFUHRVORRICHTUNG
GAS SUPPLY DEVICE

(30) Priorité: 19.09.2013 FR 1359018
(43) Date de publication de la demande: 27.07.2016
(73) Titulaire: L'Air Liquide Société Anonyme pour l'Etude et l'Exploitation des Procédés Georges Claude, 75007 Paris (FR)
(72) Inventeur: FRENAL, Antoine, F-95460 Ezanville (FR); MULLER, Denis, F-92500 Rueil Malmaison (FR); ROBERT, Didier, F-69003 Lyon (FR)
(74) Mandataire: De Cuenca, Emmanuel Jaime
(86) Numéro de dépôt international: PCT/FR2014/052196
(87) Numéro de publication internationale: WO 2015/040303

(56) Documents cités:
- DE-A1- 19 619 779
- DE-A1-102011 014 065
- DE-A1-102012 004 391
- DE-U1- 20 103 682
- DE-U1-202004 000 771
- FR-A1- 2 985 802
- GB-A- 2 007 348

## Description

La présente invention concerne un dispositif de fourniture de gaz.

L'invention concerne plus particulièrement un dispositif de fourniture de gaz comprenant un cadre support abritant une pluralité de bouteilles de fluide sous pression reliées à circuit fluidique pour assurer le soutirage ou le remplissage des bouteilles, ledit circuit comprenant une première extrémité de raccordement reliée aux bouteilles via un premier clapet d'isolation pour permettre le remplissage et le soutirage des bouteilles et une seconde extrémité de raccordement distincte et reliée aux bouteilles via un second clapet d'isolation et un détendeur de pression, pour permettre le soutirage de fluide, le cadre support comprenant, sur une de ses faces, un panneau d'interface comportant au moins une ouverture d'accès au circuit pour un utilisateur.

L'invention concerne notamment les dispositifs de fourniture de gaz appelés parfois « cadres ».

Un tel dispositif est décrit par exemple dans les documents DE20103682U1, GB2007348 A1 ou DE102011014065 A1.

De tels dispositifs utilisent généralement un faisceau de bouteilles stockant du gaz à des pressions élevées, par exemple 200 bar, 300bar ou au-delà.

Ces dispositifs doivent satisfaire à des contraintes diverses et souvent antagonistes par exemple : un circuit de remplissage des bouteilles compatible avec des débits et pression élevés et permettant des mélanges de gaz satisfaisants (en terme d'homogénéité et/ou de durée de remplissage notamment), un circuit de soutirage offrant une sécurité d'utilisation pour l'utilisateur, une ergonomie pour l'utilisateur et évitant les mauvaises manipulations.

Un but de la présente invention est de pallier tout ou partie des inconvénients de l'art antérieur relevés ci-dessus.

A cette fin, le dispositif de fourniture de gaz selon l'invention, par ailleurs conforme à la définition générique qu'en donne le préambule ci-dessus, est essentiellement caractérisé en ce que le dispositif comporte un organe de commande manuelle du second clapet d'isolation comprenant un levier pivotant, et en ce que le panneau d'interface comprend une fente d'accès au levier, ledit levier étant mobile au travers de la fente entre une première position dans laquelle le levier est situé dans le plan du panneau d'interface ou en retrait de ce dernier au sein du volume cadre et une seconde position dans laquelle au moins une partie du levier fait saille par rapport au panneau d'interface vers l'extérieur du cadre et au travers de la fente..

Par ailleurs, des modes de réalisation de l'invention peuvent comporter l'une ou plusieurs des caractéristiques suivantes :
- le levier comporte un corps ayant la forme générale d'une tige dont l'extrémité libre comporte une tête élargie par rapport au reste du corps et en ce que, dans sa seconde position, la tête du levier fait saille par rapport au panneau d'interface au travers de la fente,
- la fente a une forme générale correspondant à la forme du contour extérieur du levier,
- le dispositif comporte un sceau de garantie ayant, dans une première configuration, une première extrémité fixée au panneau et une seconde extrémité fixée au levier disposé dans sa première position, dans sa première configuration, le sceau formant une butée empêchant le déplacement du levier de la première vers sa seconde position, le sceau comprenant une zone de rupture aménagée pour disposer manuellement le sceau dans une seconde configuration dans laquelle la liaison fixation du sceau au panneau d'interface et/ou au levier est rompue,
- le sceau a la forme d'une languette plane et comprend une extrémité de préhension,
- le levier comporte une zone d'affaiblissement telle qu'une diminution localisée d'épaisseur pour faciliter sa rupture en cas de choc et limiter l'effort transmis au second clapet,
- la première extrémité de raccordement comporte un raccord de remplissage situé en regard du panneau d'interface, ledit panneau comprenant une première ouverture d'accès à la première extrémité de raccordement,
- le dispositif comporte un cache mobile pour l'ouverture ou la fermeture de la première ouverture,
- la seconde extrémité de raccordement comporte un raccord de soutirage situé en regard du panneau d'interface, ledit panneau comprenant une seconde ouverture d'accès à la seconde extrémité de raccordement,
- le circuit comprend un manomètre situé en regard du panneau d'interface, ledit panneau comprenant une troisième ouverture d'accès au manomètre.

D'autres particularités et avantages apparaîtront à la lecture de la description ci-après, faite en référence aux figures dans lesquelles :
- la figure 1 représente une vue schématique et partielle illustrant la structure d'un exemple de réalisation possible de l'invention,
- la figure 2 représente une vue en perspective et de dessus d'un exemple de réalisation possible du dispositif selon l'invention,
- la figure 3 représente une vue en perspective d'un détail de la figure 3 illustrant notamment un robinet du dispositif,
- la figure 4 représente une vue en perspective, schématique et partielle illustrant un détail de la face avant du dispositif de la figure 2 selon une première configuration d'utilisation,
- la figure 5 représente une vue similaire à celle de la figure 4 selon une seconde configuration d'utilisation,
- la figure 6 représente une vue similaire à celle de la figure 4 selon une troisième configuration d'utilisation,
- la figure 7 représente une vue en perspective d'un détail de la face avant du dispositif de la figure 3 selon une quatrième configuration d'utilisation,
- la figure 8 représente deux vues en perspective d'un détail de la face avant du dispositif de la figure 7 illustrant une ouverture d'un panneau d'interface selon respectivement deux configurations d'accès distinctes.

Le dispositif 1 de fourniture de gaz illustré aux figures 1 à 3 comprend classiquement un cadre 2 support, comprenant par exemple une armature parallélépipédique abritant une pluralité de bouteilles 3 de fluide sous pression.

Par exemple, les bouteilles 3 sont disposées en faisceau verticalement sur un fond (seize bouteilles 3 dans cet exemple non limitatif). Les orifices des bouteilles 3 sont reliés à circuit 4, 5 fluidique pour assurer le soutirage ou le remplissage des bouteilles 3.

Le circuit 4, 5 comporte une première extrémité 6 de raccordement reliée aux bouteilles 3 via un premier clapet 7 d'isolation pour permettre le remplissage et le soutirage des bouteilles 3. Le circuit comprend une seconde extrémité 8 de raccordement distincte reliée aux orifices des bouteilles 3 via un second clapet 9 d'isolation et un détendeur 10 de pression.

Comme illustré à titre d'exemple à la figure 1, le détendeur 10 et le clapet 9 d'isolation sont disposés en série dans cet ordre entre les bouteilles 3 et la seconde extrémité 8 de raccordement. Bien entendu, il est possible d'envisager de placer le second clapet 9 d'isolation en amont du détendeur 10 (c'est-à-dire entre les bouteilles 3 et le détendeur 10). La seconde extrémité 8 de raccordement est prévue pour permettre le soutirage de fluide.

Le cadre 2 support comprend sur une de ses faces, dite « face avant », un panneau 20 d'interface pour un utilisateur comprenant au moins une ouverture d'accès au circuit 4, 5.

Le dispositif comporte un organe 16 de commande manuelle du second clapet 9 d'isolation comprenant un levier pivotant. Par exemple, et sans que ce soit limitatif pour autant, le levier 16 de commande et sa vanne associée peuvent comprendre tout ou partie des caractéristiques des dispositifs décrits dans les documents FR2735209A1, FR2828922A1 ou FR2970314A1.

De plus, le panneau 20 d'interface comprend une fente 21 d'accès au levier 16. Le levier 16 est mobile en rotation au niveau d'une de ses extrémités sur un corps de vanne ou sur un corps de robinet. Le levier 16 est notamment mobile au travers de la fente 21 entre une première position dans laquelle le levier 16 est situé dans le plan du panneau 20 d'interface ou en retrait de ce dernier au sein du volume cadre 2 (cf. figures 5 et 7) et une seconde position dans laquelle au moins une partie du levier 16 fait saille par rapport au panneau 20 d'interface vers l'extérieur du cadre 2 et au travers de la fente 21 (cf. figure 6).

C'est-à-dire que, dans sa première position, le levier 16 peur être dans le plan du panneau 20 d'interface ou en retrait de ce dernier à l'intérieur du volume du cadre 2. Dans sa seconde position, l'extrémité terminale au moins du levier 16 fait saillie par rapport au panneau 20 en direction de l'extérieur du cadre 2.

La première position correspond de préférence à une commande de la fermeture du premier clapet 7 d'isolation tandis que dans la seconde position le levier commande l'ouverture du premier clapet 7 d'isolation.

Cette configuration permet de renseigner visuellement l'utilisateur sur l'état d'ouverture/fermeture du clapet 9 d'isolement (visible à distance de plusieurs mètres).

Comme illustré à la figure 3, le levier 16 peut avoir la forme générale d'une tige (à la figure 3 le levier est représenté simultanément dans deux positions extrêmes respectivement basse et relevée). En variante et comme illustré aux figures 4 à 7, le levier 16 peut comporter un corps ayant la forme générale d'une tige dont l'extrémité libre comporte une tête élargie par rapport au reste du corps. Ainsi, dans sa seconde position, la tête du levier 16 fait saille par rapport au panneau 20 d'interface au travers de la fente 21. Par exemple la tête du levier 16 a la forme d'un anneau pouvant comprendre, en son centre, des nervures croisées.

Bien entendu, le levier 16 peut avoir toute autre forme appropriée.

De préférence, la fente 21 a une forme générale correspondant à la forme du contour extérieur du levier 16 (avec par exemple un jeu de quelques millimètres ou centimètres entre le bord du levier 16 et le bord de la fente 21.

Comme illustré à la figure 4, lorsque le levier 16 est dans sa première position, par exemple lors de la livraison du dispositif, un sceau 22 de garantie peut être prévu pour garantir la non utilisation du dispositif après le remplissage des bouteilles 3.

Le sceau 22 de garanti a par exemple la forme d'une languette plane et comprend une extrémité de préhension manuelle.

Dans sa première configuration correspondant à la figure 4 (sceau 22 non retiré), une première extrémité du sceau 22 est fixée au panneau 20 au niveau de la fente 21 et une seconde extrémité du sceau est fixée au levier 16 situé dans sa première position. Dans cette première configuration, le sceau 22 forme une butée mécanique empêchant le déplacement du levier 16 de la première vers sa seconde position.

Le sceau 22 est fixé au panneau 20 et au levier par déformation élastique ou collage ou tout autre mode approprié.

Le sceau 22 peut comprendre une zone de rupture aménagée pour disposer manuellement le sceau 22 dans une seconde configuration retirée dans laquelle la liaison fixation du sceau 22 au panneau 20 d'interface et/ou au levier 16 est rompue. C'est-à-dire que dans sa seconde configuration, le levier 16 peut être déplacé. De préférence, le retrait du sceau 22 provoque une rupture irréversible de l'intégrité de ce dernier. C'est-à-dire que le sceau 22 est cassé ne peut plus être repositionné sans la première configuration.

Avantageusement, le levier 16 peut comporter une zone d'affaiblissement telle qu'une diminution localisée d'épaisseur pour faciliter sa rupture en cas de choc et limiter l'effort transmis au second clapet 9 (notamment dans le cas où le levier est dans sa seconde position).

Cette zone de fragilité du levier 16 peut notamment permettre la casse du levier 16 en cas de choc latéral quand le clapet 9 correspondant est ouvert, sans affecter l'intégrité du dispositif. Après rupture, le levier 16 peut conserver une longueur résiduelle permettant sa manipulation en mode dégradé (à la main ou via un outil).

Comme visible aux figures 4 à 7, la première extrémité 6 de raccordement comporte de préférence un raccord de remplissage situé en regard du panneau 20 d'interface et ce panneau 20 comprend une première ouverture 23 d'accès dédiée à la première extrémité 6 de raccordement.

De même, la seconde extrémité 8 de raccordement peut comporter un raccord 18 de soutirage situé en regard d'une seconde ouverture 24 du panneau 20. Ce raccord de soutirage est prévu pour recevoir un raccord complémentaire d'un flexible 17 de soutirage (cf. figures 4 à 6).

Le panneau 20 peut comporter au moins un cache 27 mobile (par exemple coulissant ou pivotant) pour permettre d'ouvrir (cf. figure 4, 5, 6 et partie droite de la figure 8) ou fermer (cf. figures 7 et partie gauche de la figure 8) l'accès à la première extrémité 6 ou seconde extrémité 8 de raccordement à la façon d'une fenêtre.

Le circuit comprend de préférence un manomètre 26 qui peut être situé en regard d'une troisième ouverture 25 du panneau 20.

Comme illustré à titre d'exemple à la figure 1, le circuit 4, 5 peut comprendre, disposée en série entre le détendeur 10 de pression et la second extrémité 8 de raccordement, une soupape 11 de sécurité à ouverture vers l'atmosphère lorsqu'elle est soumise à une pression supérieure à un seuil déterminé. Comme illustré à la figure 1, la soupape 11 est disposée en aval du second clapet 9 d'isolation, c'est-à-dire entre le second clapet 9 d'isolation et la seconde extrémité 8. Bien entendu, alternativement cette soupape 11 pourrait être disposée entre le détendeur 10 et le second clapet 9 d'isolation.

La soupape 11 de sécurité est tarée par exemple pour ouvrir un passage de gaz vers l'atmosphère lorsqu'elle est soumise à un seuil de pression compris entre 50 et 310bar (ou 4500 psi) et de préférence compris entre 150 et 200 bar.

On conçoit donc aisément que le dispositif, tout en étant de structure simple et peu coûteuse, permet à l'utilisateur d'identifier facilement les divers organes et interfaces (raccords, clapet...) et d'utiliser ces derniers avec une grande ergonomie et sécurité.

En particulier, le panneau 20 d'interface peut séparer clairement les parties de remplissage et de soutirage du circuit. Ceci permet de limiter les risques de confusion dans les branchements et actionnement des clapets. A cet effet, le panneau 20 d'interface peut comprendre des zones de textes ou symbole et couleurs pour encore mieux faciliter l'utilisation.

Le cache 27 permet de limiter l'accès au raccord de remplissage. Ce cache 27 limite les risques d'une utilisation accidentelle du premier clapet 7 d'isolation. Cet accès peut être obtenu par une action volontaire de l'utilisateur en cas de besoin spécifique de pression ou de débit supérieur à ce que peut proposer la vanne à pression détendue. Les risques de dégradations et de salissures sont également réduits.

Le panneau 20 d'interface a l'avantage, en cas de maintenance et après son démontage, de mettre a disposition l'ensemble des éléments de mise en oeuvre de gaz sous pression et ainsi d'en faciliter leur démontage pour l'opérateur sans que ce dernier n'ait à adopter une posture peu confortable, préjudiciable pour ses membres, par exemple.

## Revendications

1. Dispositif de fourniture de gaz comprenant un cadre (2) support abritant une pluralité de bouteilles (3) de fluide sous pression reliées à circuit (4, 5) fluidique pour assurer le soutirage ou le remplissage des bouteilles (3), ledit circuit (4, 5) comprenant une première extrémité (6) de raccordement reliée aux bouteilles (3) via un premier clapet (7) d'isolation pour permettre le remplissage et le soutirage des bouteilles (3) et une seconde extrémité (8) de raccordement distincte et reliée aux bouteilles (3) via un second clapet (9) d'isolation et un détendeur (10) de pression, pour permettre le soutirage de fluide, le cadre (2) support comprenant, sur une de ses faces, un panneau (20) d'interface comportant au moins une ouverture d'accès au circuit (4, 5) pour un utilisateur, **caractérisé en ce que** le dispositif comporte un organe (16) de commande manuelle du second clapet (9) d'isolation comprenant un levier pivotant, et **en ce que** le panneau (20) d'interface comprend une fente (21) d'accès au levier (16), ledit levier (16) étant mobile au travers de la fente (21) entre une première position dans laquelle le levier (16) est situé dans le plan du panneau (20) d'interface ou en retrait de ce dernier au sein du volume cadre (2) et une seconde position dans laquelle au moins une partie du levier (16) fait saille par rapport au panneau (20) d'interface vers l'extérieur du cadre (2) et au travers de la fente (21).

2. Dispositif selon la revendication 1, **caractérisé en ce que** le levier (16) comporte un corps ayant la forme générale d'une tige dont l'extrémité libre comporte une tête élargie par rapport au reste du corps et **en ce que**, dans sa seconde position, la tête du levier (16) fait saille par rapport au panneau (20) d'interface au travers de la fente (21).

3. Dispositif selon la revendication 1 ou 2, **caractérisé en ce que** la fente (21) a une forme générale correspondant à la forme du contour extérieur du levier (16).

4. Dispositif selon l'une quelconque des revendications 1 à 3, **caractérisé en ce que** le dispositif comporte un sceau (22) de garantie ayant, dans une première configuration, une première extrémité fixée au panneau (20) et une seconde extrémité fixée au levier (16) disposé dans sa première position, dans sa première configuration, le sceau (22) formant une butée empêchant le déplacement du levier (16) de la première vers sa seconde position, le sceau (22) comprenant une zone de rupture aménagée pour disposer manuellement le sceau (22) dans une seconde configuration dans laquelle la liaison fixation du sceau (22) au panneau (20) d'interface et/ou au levier (16) est rompue.

5. Dispositif selon la revendication 4, **caractérisé en ce que** le sceau (22) a la forme d'une languette plane et comprend une extrémité de préhension.

6. Dispositif selon l'une quelconque des revendications 1 à 5, **caractérisé en ce que** le levier (16) comporte une zone d'affaiblissement telle qu'une diminution localisée d'épaisseur pour faciliter sa rupture en cas de choc et limiter l'effort transmis au second clapet (9).

7. Dispositif selon l'une quelconque des revendications 1 à 6, **caractérisé en ce que** la première extrémité (6) de raccordement comporte un raccord de remplissage situé en regard du panneau (20) d'interface, ledit panneau (20) comprenant une première ouverture (23) d'accès à la première extrémité (6) de raccordement.

8. Dispositif selon la revendication 7, **caractérisé en ce qu'**il comporte un cache (27) mobile pour l'ouverture ou la fermeture de la première ouverture (23).

9. Dispositif selon l'une quelconque des revendications 1 à 8, **caractérisé en ce que** la seconde extrémité (8) de raccordement comporte un raccord (18) de soutirage situé en regard du panneau (20) d'interface, ledit panneau (20) comprenant une seconde ouverture (24) d'accès à la seconde extrémité (8) de raccordement.

10. Dispositif selon l'une quelconque des revendications 1 à 9, **caractérisé en ce que** le circuit comprend un manomètre (26) situé en regard du panneau (20) d'interface, ledit panneau (20) comprenant une troisième ouverture (25) d'accès au manomètre (26).

## Patentansprüche

1. Gaszufuhrvorrichtung, umfassend einen Stützrahmen (2), der eine Vielzahl an Flaschen (3) mit unter Druck stehender Flüssigkeit birgt, die an einen Flüssigkeitskreislauf (4, 5) angeschlossen sind, um Entnahme aus den Flaschen (3) oder Befüllung zu gewährleisten, wobei der Kreislauf (4, 5) ein erstes Anschlussende (6) umfasst, das mit den Flaschen (3) über ein erstes Absperrventil (7) verbunden ist, um das Befüllen der Flaschen (3) und die Entnahme aus ihnen zu ermöglichen und ein zweites separates Anschlussende (8), das mit den Flaschen (3) über ein zweites Absperrventil (9) und einen Druckminderer (10) verbunden ist, um die Flüssigkeitsentnahme zu ermöglichen, wobei der Stützrahmen (2) auf einer seiner Seiten eine Schnittstellentafel (20) umfasst, die mindestens einer Zugangsöffnung zum Kreislauf (4, 5) für einen Benutzer umfasst, **dadurch gekennzeichnet, dass** die Vorrichtung ein Handsteuerelement (16) des zweiten Absperrventils (9) umfasst, das einen Schwenkhebel umfasst, und dadurch, dass die Schnittstellentafel (20) einen Zugangsschlitz (21) zum Hebel (16) umfasst, wobei der Hebel (16) durch den Schlitz (21) hindurch zwischen einer ersten Position, in der der Hebel (16) sich in der Ebene der Schnittstellentafel (20), oder hinter letzterer im Volumen des Rahmens (2) befindet und einer zweiten Position beweglich ist, in der mindestens ein Teil des Hebels (16) bezüglich der Schnittstellentafel (20) in Richtung Außenseite des Rahmens (2) und durch den Schlitz (21) vorsteht.

2. Vorrichtung nach Anspruch 1, **dadurch gekennzeichnet, dass** der Hebel (16) einen Körper umfasst, der die allgemeine Form einer Stange aufweist, deren freies Ende einen bezüglich des restlichen Körpers vergrößerten Kopf umfasst und dadurch, dass der Kopf des Hebels (16) in seiner zweiten Position bezüglich der Schnittstellentafel (20) durch den Schlitz (21) hindurch vorsteht.

3. Vorrichtung nach Anspruch 1 oder 2, **dadurch gekennzeichnet, dass** der Schlitz (21) eine allgemeine Form aufweist, die der Form der Außenkontur des Hebels (16) entspricht.

4. Vorrichtung nach einem der Ansprüche 1 bis 3, **dadurch gekennzeichnet, dass** die Vorrichtung ein Garantiesiegel (22) umfasst, das in einer ersten Konfiguration ein erstes Ende aufweist, das an der Tafel (20) befestigt ist, und ein zweites Ende, das am Hebel (16) befestigt ist, der sich in seiner ersten Position befindet, wobei das Siegel (22) in seiner ersten Konfiguration einen Anschlag bildet, der das Verschieben des Hebels (16) aus der ersten in seine zweite Position verhindert, wobei das Siegel (22) eine eingerichtete Bruchzone umfasst, um das Siegel (22) manuell in einer zweiten Konfiguration anzubringen, in der die Befestigungsverbindung des Siegels (22) an der Schnittstellentafel (20) und/oder am Hebel (16) gebrochen wird.

5. Vorrichtung nach Anspruch 4, **dadurch gekennzeichnet, dass** das Siegel (22) die Form einer ebenen Lasche aufweist und ein Griffende umfasst.

6. Vorrichtung nach einem der Ansprüche 1 bis 5, **dadurch gekennzeichnet, dass** der Hebel (16) eine Schwächungszone, wie eine lokale Dickenverringerung beinhaltet, um sein Zerbrechen bei Stößen zu erleichtern und die an das zweite Ventil (9) übertragene Kraft zu begrenzen.

7. Vorrichtung nach einem der Ansprüche 1 bis 6, **dadurch gekennzeichnet, dass** das erste Anschlussende (6) einen der Schnittstellentafel (20) zugewandt angebrachten Befüllanschluss umfasst, wobei die Tafel (20) eine erste Zugangsöffnung (23) zum ersten Anschlussende (6) umfasst.

8. Vorrichtung nach Anspruch 7, **dadurch gekennzeichnet, dass** sie eine bewegliche Abdeckung (27) zum Öffnen oder Schließen der ersten Öffnung (23) umfasst.

9. Vorrichtung nach einem der Ansprüche 1 bis 8, **dadurch gekennzeichnet, dass** das zweite Anschlussende (8) einen der Schnittstellentafel (20) zugewandt angebrachten Entnahmeanschluss (18) umfasst, wobei die Tafel (20) eine zweite Zugangsöffnung (24) zum zweiten Anschlussende (8) umfasst.

10. Vorrichtung nach einem der Ansprüche 1 bis 9, **dadurch gekennzeichnet, dass** der Kreislauf ein der Schnittstellentafel (20) zugewandt angebrachtes Manometer (26) umfasst, wobei die Tafel (20) eine dritte Zugangsöffnung (25) zum Manometer (26) umfasst.

## Claims

1. Gas supply device comprising a supporting frame (2) housing a plurality of cylinders (3) of pressurised fluid connected to a fluidic circuit (4, 5) in order to provide the withdrawing or the filling of the cylinders (3), said circuit (4, 5) comprising a first coupling end (6) connected to the cylinders (3) via a first isolation valve (7) in order to allow for the filling and the withdrawing of the cylinders (3) and a second separate coupling end (8) and connected to the cylinders (3) via a second isolation valve (9) and a pressure release valve (10), in order to allow for the withdrawing of fluid, with the supporting frame (2) comprising, on one of its faces, an interface panel (20) comprising at least one opening enabling a user to access the circuit (4, 5), **characterised in that** the device comprises a member (16) for manually controlling the second isolation valve (9) comprising a pivoting lever, and **in that** the interface panel (20) comprises a slot (21) for access to the lever (16), said lever (16) being mobile through the slot (21) between a first position wherein the lever (16) is located in the plane of the interface panel (20) or set back from the latter within the volume of the frame (2) and a second position wherein at least one portion of the lever (16) protrudes with respect to the interface panel (20) towards the outside of the frame (2) and through the slot (21).

2. Device according to claim 1, **characterised in that** the lever (16) comprises a body having the general form of a rod of which the free end comprises an enlarged head with respect to the rest of the body and **in that**, in its second position, the head of the lever (16) protrudes with respect to the interface panel (20) through the slot (21).

3. Device according to claim 1 or 2, **characterised in that** the slot (21) has a general shape corresponding to the shape of the outer edge of the lever (16).

4. Device according to any of claims 1 to 3, **characterised in that** the device comprises a guarantee seal (22) that has, in a first configuration, a first end fixed to the panel (20) and a second end fixed to the lever (16) arranged in its first position, in its first configuration, with the seal (22) forming an abutment preventing the displacement of the lever (16) from its first to its second position, with the seal (22) comprising a fracture area arranged to manually place the seal (22) in a second configuration wherein the fastening connection of the seal (22) to the interface panel (20) and/or to the lever (16) is broken.

5. Device according to claim 4, **characterised in that** the seal (22) has the form of a flat tab and comprises a gripping end.

6. Device according to any of claims 1 to 5, **characterised in that** the lever (16) comprises a weakened area such as a localised decrease in thickness in order to facilitate its rupture in case of impact and limit the force transmitted to the second valve (9).

7. Device according to any of claims 1 to 6, **characterised in that** the first coupling end (6) comprises a filling connection located opposite the interface panel (20), said panel (20) comprising a first opening (23) for access to the first coupling end (6).

8. Device according to claim 7, **characterised in that** it comprises a mobile cover (27) for the opening or the closing of the first opening (23).

9. Device according to any of claims 1 to 8, **characterised in that** the second coupling end (8) comprises a withdrawing connection (18) located opposite the interface panel (20), said panel (20) comprising a second opening (24) for access to the second coupling end (8).

10. Device according to any of claims 1 to 9, **characterised in that** the circuit comprises a pressure meter (26) located opposite the interface panel (20), said panel (20) comprising a third opening (25) for access to the pressure meter (26).
